# FASCICULE DE BREVET EUROPEEN

(11) **EP 0 335 809 B1**
(45) Date de publication et mention de la délivrance du brevet: **14.08.1991**
(21) Numéro de dépôt: 89420110.2
(22) Date de dépôt: 29.03.1989
(51) Int. Cl.: B25B 23/144

(54) **Clé dynamométrique électromécanique**
Elektromechanischer Drehmomentschlüssel
Electromechanical torque wrench

(30) Priorité: 01.04.1988 FR 8804638
(43) Date de publication de la demande: 04.10.1989
(73) Titulaire: SAM OUTILLAGE Société Anonyme, F-42000 Saint-Etienne Cedex (FR)
(72) Inventeur: Heyraud, Georges, F-43240 Saint Just Malmont (FR)
(74) Mandataire: Perrier, Jean-Pierre

(56) Documents cités:
- DE-A- 3 026 134
- FR-A- 2 131 018
- US-A- 2 250 941
- US-A- 2 440 683
- US-A- 2 474 247
- US-A- 2 663 209
- US-A- 3 763 724
- US-A- 4 561 332

## Description

L'invention est relative aux clés dynamométriques comportant un corps tubulaire, une barre de flexion solidaire d'une tête d'entrainement, articulée à l'extrémité antérieure du corps et en appui sur l'extrémité postérieure de celui-ci, et des moyens détectant le couple mesuré à partir du différentiel des flèches de la barre de flexion et du corps et comprenant un curseur qui, mobile sur le corps, est solidaire d'une portée en pente faisant vis à vis à la zone centrale de déformation de la barre de flexion.

Un dispositif de ce type est décrit dans le brevet français 2131018 concernant une clé dynamométrique à déclenchement, c'est à dire informant l'opérateur de l'obtention du couple au moyen d'une émission sonore. Dans cette clé, la portée en pente est constituée par la face inférieure d'un coin, fixée sur le corps avec possibilité de translation horizontale mais sans réglage vertical. En raison de ce montage, et de l'absence de toute possibilité de réglage, la précision de la clé dépend, indépendamment des aléas du serrage, de la précision de fabrication et de montage de ses composants.

Il faut d'ailleurs rappeler que, dans une clé de ce type, c'est à dire dans laquelle on mesure la flèche d'une barre de flexion quasi encastrée à l'une de ses extrémités et en appui par son autre extrémité, la valeur de cette flèche est fonction de la valeur entre appui affectée d'une puissance 3 et du diamètre de cette barre affectée d'une puissance 4. Il en résulte que, pour obtenir des résultats fiables, d'une clé à une autre, les tolérances de fabrication de la barre, du corps, mais aussi de leur liaison, doivent être très serrées, de l'ordre de 0,01 mm, ce qui intervient de manière sensible sur le prix de la clé. En pratique, de telles clés à déclenchement ont une précision relativement faible, et aléatoire d'une clé à une autre.

On connait par ailleurs, par le brevet U.S. 2250941, une clé dynamométrique dans laquelle l'indication de l'approche et l'indication de l'obtention de la valeur du couple de serrage, sont assurées par deux contacts électriques qui, intervenant sur des moyens lumineux et sonores, sont séparés d'une face de la barre de flexion par des intervalles différents. Dans ce dispositif, les contacts ont une position fixe et le réglage du tarage de la mesure s'effectue par déplacement du point d'encastrement postérieur de la barre de flexion, articulé par son extrémité antérieure sur le corps. En raison de sa structure et, notamment du montage des contacts électriques, mais aussi des moyens de réglage du tarage de la mesure, la précision de mesure de cette clé dépend, comme dans le cas précédent, de la précision d'exécution et d'assemblage de ses composants.

La présente invention a pour but de fournir une clé dynamométrique exigeant une précision d'exécution réduite, tout en permettant d'obtenir la précision de mesure recherchée pour chaque clé.

Cette clé est du type comportant, comme décrit ci dessus, un corps tubulaire, une barre de flexion solidaire de la tête d'entrainement, articulée à l'extrémité antérieure du corps et en appui sur l'extrémité postérieure de celui-ci, et des moyens détectant le couple mesuré à partir du différentiel de flèche entre la barre de flexion et le corps, moyens composés, d'une part, de deux contacts électriques,respectivement, de pré-alarme, et d'alarme d'obtention du couple affiché, et d'autre part, d'une portée de contact, pentue et reliée à un curseur de tarage du couple, mobile sur le corps tubulaire.

A cet effet, dans cette clé du type précitée, l'extrémité de la barre de flexion, opposée à celle solidaire de la tête d'entrainement, est liée au corps par un axe transversal, mais avec possibilité de translation longitudinale, tandis que, d'une part la portée de contact est réalisée par usinage sur une réglette espacée du curseur auquel elle est liée par des goujons qui, traversant une lumière longitudinale du corps et prenant appui par un écrou sur ce corps, constituent organes de réglage pour ajuster, l'un et l'autre, respectivement, le point bas et le point haut de l'échelle de mesure, et que d'autre part les deux contacts électriques sont disposés sur la barre de flexion et dans la zone de celle-ci présentant, en flexion, la plus grande flèche.

Grâce à cet agencement, les composants de la clé sont réalisés avec des tolérances de fabrication courante de l'ordre de 0,1 mm. Lorsque tous les composants de la clé sont assemblés, le réglage de son tarage s'effectue en amenant le curseur à sa position correspondant au point bas de l'échelle et en actionnant l'écrou de réglage concerné jusqu'à ce que la portée de contact pentue actionne le contact enclenchant l'alarme d'obtention du couple. Ce premier réglage effectué, le curseur est déplacé sur le corps mobile jusqu'à sa position correspondant au maximum de l'échelle de mesure et il est procédé au réglage du tarage de la clé en vissant ou dévissant l'autre écrou de réglage, jusqu'à ce que s'enclenche l'alarme d'obtention du couple. Bien entendu, ce dernier réglage, et éventuellement les deux réglages si l'échelle de mesure ne part pas d'une valeur zéro, sont effectués sur un banc de mesure permettant de communiquer à la clé, un couple de réaction correspondant au couple de serrage affiché par le curseur.

Un tel réglage, qui est effectué pour chaque clé, permet d'ajuster parfaitement les deux valeurs extrêmes de son échelle de mesure, et cela quelle que soit la précision d'exécution des composants de la clé ou la précision de montage de ses composants. En d'autres termes, cette possibilité de réglage permet, d'une part, d'obtenir une précision certaine pour chacune des clés fabriquées et, d'autre part, d'utiliser pour la fabrication des clés, des composants exigeants une moins grande précision que les clés traditionnelles et donc moins onéreux à réaliser.

Dans une forme d'exécution de l'invention, la tête de chacune des goujons de réglage est solidaire de la réglette et l'écrou vissé sur chacun de ces goujons est appliqué, par un ressort de rattrapage de jeu, interposé entre la réglette et le corps, sur une plaquette de frottement, elle-même appliquée sur la seule face extérieure usinée du corps.

Grâce à ce montage, la face de contact usinée de la réglette incliné occupe une position immuable par rapport à la face usinée du corps, quelle que soit la position du curseur sur ce corps. Il en résulte que l'échelle de mesure est linéaire et que, après réglage des valeurs extrêmes de cette échelle, la précision de mesure est constante, quelle que soit la position du curseur et les jeux fonctionnels propres à chaque clé.

D'autres avantages ressortiront de la description qui suit en référence au dessin schématique annexé représentant, à titre d'exemples non limitatifs, deux formes d'exécution de la clé selon l'invention.
Figure 1 est une vue en coupe longitudinale d'une première forme d'exécution de la clé,
Figure 2 en est une vue en coupe suivant II-II de figure 1 montrant, à échelle agrandie, les composants de cette clé,
Figures 3 et 4 sont des vues similaires aux figures 1 et 2 mais correspondant à une autre forme d'exécution de la clé.

Dans ces dessins, 2 désigne le corps tubulaire de la clé, 3 la barre de flexion, 4 de la tête d'entrainement de douilles de serrage amovibles, 5 le curseur de réglage de la valeur du couple mesuré. Comme le montrent les figures 2 et 4, le corps tubulaire 2 présente, en section transversale, une forme ovoïde. A son extrémité postérieure, il comporte des défoncements 6 constituant crans de positionnement des doigts de la main. Enfin, il comporte latéralement deux fenêtres 7 dont l'utilité sera précise plus loin. Sur une partie de sa longueur, ce corps est muni d'une fente longitudinale 8 bordée par une face d'appui usinée 9 et notamment rectifiée pour présenter une bonne planéité.

La barre de flexion 3, réalisée dans une barre profilée c'est à dire avec des tolérances diamétrales de l'ordre de 0,1 mm, est encastrée dans la tête d'entrainement 4 et est liée par un axe transversal d'articulation 10, à l'extrémité antérieure du corps tubulaire 2. Son extrémité postérieure est également liée au corps par un axe transversal 12. Dans la forme d'exécution représentée, la liaison de l'extrémité de la tige avec l'axe 12 est assurée par une lumière débouchante oblongue 13 de manière à permettre à la tige, un déplacement longitudinal. En pratique et en raison du faible mouvement de translation de cette extrémité lorsque la barre de flexion est déformée, la lumière 13 est remplacée par un alésage circulaire dont les seules tolérances de fabrication permettent un jeu suffisant avec l'axe 12.

Dans les deux formes d'exécution, le curseur 5 est composé d'une plaquette 14 en contact de frottement avec la face rectifiée 9 du corps, d'une réglette inclinée 15, disposée dans le corps, et de deux goujons 16 assurant la liaison de la plaquette 14 avec la réglette 15. Comme le montrent plus en détails les figures 2 et 4, la tête de chacun des goujons 16 est rendue solidaire de la réglette 15 par collage ou autre. Son extrémité libre filetée traverse la plaquette de frottement 14 pour recevoir un écrou 17. Par ailleurs, comme le montrent ces figures, un ressort 18, disposé autour de chaque goujon 16, est interposé entre la réglette 15 et le corps 2 pour écarter la réglette du corps et assurer ainsi le rattrapage automatique des jeux. En fait, ce ressort prend appui sur une pièce intermédiaire 19 qui, disposé à l'intérieur du corps, présente une section transversale similaire à la moitié supérieure de ce corps et comporte latéralement des graduations 20 formalisant l'échelle de mesure et coopérant avec un index 22 disposé dans la lumière 7 de ce corps. Enfin, les moyens de pré-alarme, indiquant que l'on approche du couple affiché, de même que les moyens d'alarme indiquant que l'on atteint le couple affiché, sont constitués par des contacts électriques associés à une pile sèche 23 disposée dans l'extrémité postérieure du corps tubulaire 2.

Dans la forme d'exécution représentée aux figures 1 et 2, les deux contacts électriques, respectivement, antérieur d'alarme 24 et postérieur de pré-alarme 25, sont montés sur le circuit d'alimentation de deux diodes électroluminescentes, respectivement 26 et 27, dont celle 26 est reliée par un circuit 34 à un avertisseur sonore 28 connecté à la borne positive de la pile.Comme le montre la figure 2, chaque contact est composé d'un puits isolants 29 avec fond isolant 30 dans lequel est disposée une bille de contact 32 maintenue en position sortie par un ressort 33. Le dépassement de la bille est limité par une saillie ménagée à l'extrémité supérieure du puits isolant 29. La bille de chaque contact est reliée électriquement à la diode luminescente correspondante 26 ou 27 reliée, par ailleurs, par une liaison électrique commune 31, à la borne positive de la pile 23. L'autre borne de cette pile est reliée par une languette élastique 11 au corps 2, et donc par le curseur 5 à la réglette 15.

Dans cette forme d'exécution, où les deux contacts sont disposés longitudinalement l'un derrière l'autre et coopèrent avec une face pentue dans le sens longitudinal, la valeur de la saillie des contacts 24 et 25 est identique puisque, par l'inclinaison de la face de contact pentue 15a de la réglette 15, l'espace entre chacun des contacts et la face 15a est différent, et le premier contact pouvant être actionné est celui 25 correspondant à la pré-alarme.

Dans la forme d'exécution représentée aux figures 3 et 4, les diodes électroluminescentes 26a et 27a sont portées par la plaquette 15. Ces deux diodes sont reliées directement par un circuit 36 à la borne positive de la pile 23. En outre, chacune d'elles est reliée électriquement par un circuit respectivement, 38 et 39 à deux pistes conductrices, respectivement, 38a et 39a, ménagées sur la face de portée 15a d'une plaquette isolante 15b rapportée sur la 15 en vis à vis de deux contacts 24a-25a. La diode d'alarme 27a est reliée par un circuit 37 à l'alarme sonore 28. Enfin un circuit 42 relie la borne négative de la pile et l'axe 12, et, en conséquence,cette borne avec la barre de flexion 3 et les contacts 24a et 25a noyés dans cette barre. Comme le montre plus en détails la figure 4, chacun des deux contacts 24a et 25a, disposés côte à côte et transversalement dans des puits conducteurs de la barre de flexion 3, est composé d'une touche 40 soumise à l'action d'un ressort 41 tendant à la faire saillir vers l'extérieur. La touche 40 du contact 25a correspondant à la pré-alarme dépasse davantage de la barre de flexion 3 que la touche 40 du contact 24a correspondant à l'alarme.

Dans ces deux dispositifs, la plaquette de frottement 14 avec les écrous 17 est protégée par un capot collé 44 constituant, également, organe d'actionnement du curseur et organe d'interdiction d'accès aux écrous. Pour la forme d'exécution représentée à la figure 3, ce capot comporte des ouvertures permettant le passage des diodes électroluminescentes 26a-27a.

Dans les deux formes d'exécution, lorsque les éléments de la clé sont assemblés, il est procédé au réglage des deux valeurs extrêmes de son échelle de mesure. Ce réglage comprend deux phases. Une première phase consistant à régler le point bas de l'échelle correspondant à une valeur zéro et, plus généralement, à une valeur de quelques mètres-kilogrammes et une deuxième phase consistant à régler le point haut de l'échelle.

Ce réglage est effectué sur un banc de mesure permettant de communiquer à la tête d'entrainement de la clé et en conséquence à l'ensemble de la clé, un couple de réaction de valeur définie mais réglable, correspondant à la valeur du couple affiché sur la clé, par le curseur 5 et visible sur la gradation 20 à travers l'une des fenêtres 7.

Le réglage du point bas de l'échelle de mesure s'effectue donc en exerçant sur la tête d'entrainement 4 un couple de réaction correspondant à la valeur du point bas de l'échelle et en amenant le curseur 5, dont le capot 44 a été enlevé, dans la position où la valeur de bas d'échelle de la gradation coïncide avec l'index 22 du corps. Par actionnement de l'écrou 17 du goujon 16 disposé à l'extrémité postérieure du curseur, la réglette 15 est déplacée transversalement en direction de la barre 3 jusqu'à ce qu'elle vienne en contact d'abord avec le contact de pré-alarme, 25 ou 25a, puis avec le contact d'alarme 24 ou 24a, ce qui entraine l'allumage de la diode électroluminescente correspondante et le fonctionnement de l'avertisseur sonore 28. Dans la deuxième phase du réglage, le curseur 5 est déplacé jusqu'à l'autre extrémité de l'échelle de mesure c'est à dire jusqu'à ce que le repère 22 du corps 2 coincide avec la valeur maximale de la graduation 20 portée par la pièce 19. Après que la clé ait été soumise à un couple de valeur égale à celle du haut de l'échelle de mesure, l'écrou 17 du goujon 16 disposé à l'extrémité antérieure de la plaquette 14 est actionné jusqu'à ce que la réglette 15 rencontre le contact 24 ou 24a d'alarme. Cette opération terminée, le capot 44 est mis en place et collé pour s'opposer à tous déréglages.

Il faut noter qu'au moins l'un des goujons 16 est disposé sur la réglette 15 de manière à venir au-dessus du contact d'alarme 24 ou 24a lorsque le curseur 5 est dans une position correspondant à la coïncidence avec l'index 22 de l'une des valeurs extrêmes de l'échelle de mesure. Dans les formes d'exécution cette superposition a lieu lorsque l'index coïncide avec la valeur de bas d'échelle. Cette disposition particulière évite toute détérioration du réglage effectué pour cette valeur de bas d'échelle, lorsqu'il est procédé au réglage de l'alarme et de l'inclinaison de la réglette 15 pour la valeur haute de l'échelle de mesure. En effet dans ces conditions, le réglage de la réglette, pour la valeur haute de l'échelle de mesure, réglage s'effectuant par actionnement de l'écrou 17 de la vis antérieure 16, entraine une modification de l'inclinaison de cette réglette par rapport à l'axe longitudinal général de la clé et un pivotement de cette réglette autour de l'autre goujon, sans modification quelconque du réglage de longueur effectué sur le premier goujon. Une telle disposition d'au moins l'un des goujons facilite donc le réglage.

L'opération de réglage sur banc de mesure permet aussi, après réglage des deux valeurs extrêmes, de vérifier le fonctionnement de la clé pour tout ou partie des valeurs intermédaires portées sur la graduation 20.

Il faut ici remarquer que pour obtenir une linéarité de l'échelle de mesure entre les deux valeurs extrêmes, linéarité permettant d'obtenir la précision recherchée pour toutes les valeurs intermédiaires, il suffit que deux contraintes de fabrication soient respectées, à savoir la planéité de la face 9 sur laquelle coulisse la plaquette 14 et la planéité de la face 15a de la réglette 15. Il faut ici noter que ces contraintes de fabrication sont très faciles à satisfaire et conduisent à une clé beaucoup moins onéreuse à réaliser que les clés actuelles dans lesquelles, pour obtenir une précision de mesure, les tolérances dimensionnelles, de fabrication et de montage de chacun des composants essentiels, sont excessivement serrées.

Dans les formes d'exécution décrites, la plaquette 15 portant la portée de contact 15a est inclinée de manière à se rapprocher de la barre de flexion 3 en allant vers l'extrémité postérieure de cette barre. Si les mêmes résultats peuvent être obtenus avec une inclinaison inverse de la plaquette, la disposition présentée s'avère plus intéressante car, lors de l'utilisation de la clé pour un serrage avec des couples élevés, le curseur est déplacé vers l'extrémité postérieure de la clé, c'est à dire sur la zone qui est moins sensible aux éventuelles déformations du corps tubulaire 2. En d'autres termes et bien que le moment d'inertie du corps tubulaire soit très supérieur au moment d'inertie de la barre de flexion 3, l'inclinaison de la plaquette, retenue dans les formes d'exécution représentées, supprime tous risques d'altération de la mesure par d'éventuelles déformations du corps tubulaire.

Enfin, pour éviter tous déplacements latéraux de la barre de flexion pouvant modifier la position des contacts ou altérer la mesure, le corps 2 comporte, au niveau de l'extrémité postérieure de la barre 3, un berceau 43 visible aux figures 2 et 4.

Bien entendu, les contacts 24-25 et 24a-25a peuvent indifféremment être constitués par une bille 32 ou par un poussoir 40 pourvu que leurs liaisons électriques avec les diodes et le corps restent les mêmes.

## Revendications

1. Clé dynamométrique électromécanique du type comportant un corps tubulaire (2), une barre de flexion (3) solidaire d'une tête d'entrainement (4), articulée à l'extrémité antérieure du corps (2) et en appui sur l'extrémité postérieure de celui-ci, et des moyens détectant le couple mesuré à partir du différentiel de flèches de la barre de flexion (3) et du corps (2), moyens composés, d'une part, de deux contacts électriques reliés l'un à une pré-alarme et l'autre à une alarme d'obtention du couple affiché et, d'autre part, d'une portée de contact pentue liée à un curseur de tarage du couple, mobile sur le corps tubulaire, caractérisée en ce que l'extrémité de la barre de flexion, opposée à celle solidaire de la tête d'encastrement, est liée au corps (2) par un axe transversal (12), mais avec possibilité de translation longitudinale, tandis que, d'une part, la portée de contact (15a) est réalisée par usinage sur une réglette (15), incliné et espacée du curseur auquel elle est liée par deux goujons (16) qui, traversant une lumière longitudinale (8) du corps (2) et prenant appui sur lui par des écrous (17), constituent organes de réglage pour ajuster, l'un et l'autre, respectivement, les points bas et haut de l'échelle de mesure de la clé, et que d'autre part, les deux contacts électriques (24-24a, 25-25a) sont disposés sur la barre de flexion (3) et dans la zone de celle-ci présentant, en flexion, la plus grande flèche.

2. Clé selon la revendication 1, caractérisée en ce que le curseur (5) est solidaire d'une pièce (20) portant une graduation des couples de serrage et coopérant avec un index fixe (22) ménagé dans une fenêtre (7) du corps (2).

3. Clé selon l'ensemble des revendications 1 et 2, caractérisé en ce que la tête de chacun des goujons de réglage (16) est solidaire de la réglette (15), tandis que l'écrou (17), vissé sur chacun de ces goujons, est appliqué par un ressort de rattrapage de jeu (17), interposé entre la réglette (15) et le corps (2), sur une plaquette de frottement (14), elle-même en appui sur la face extérieure usinée du corps.

4. Clé selon la revendication 1 et l'une quelconque des revendications 2 à 3, caractérisée en ce que au moins l'un des goujons de liaison de la réglette (15) avec le curseur (5) est disposé longitudinalement de manière à être superposé au contact d'alarme (24-24a) lorsque le curseur est dans une position correspondant à la mesure d'une valeur extrême de mesure.

5. Clé selon la revendication 1 et l'une quelconque des revendications 2 à 4, caractérisée en ce que les contacts (24, 25) sont montés dans des puits (29), les isolants de la barre de flexion (3), et sont liés électriquement à des diodes électrolumiscentes (26, 27), reliées à l'une des bornes d'une pile (23) dont l'autre borne est liée au corps (2) et, par les écrous (17) et goujons (16), à la plaquette (15).

6. Clé selon la revendication 1 et l'une quelconque des revendications 2 à 4, caractérisée en ce que les contacts (24a, 25a) sont montés dans des puits conducteurs de la barre de flexion, reliée électriquement à l'une des bornes d'une pile (23), tandis que les diodes électroluminescentes (26a, 27a) sont fixées sur le curseur et sont reliées, d'une part, à l'autre borne de la pile (23) et, d'autre part, à des pistes conductrices (38a-39a) constituant portée de contact et ménagées sur une plaquette isolante (15b), solidaire de la plaquette (15).

7. Clé selon la revendication 1 et l'une quelconque des revendications 2 à 6, caractérisée en ce que la barre de flexion est positionnée au niveau de son extrémité postérieure dans un berceau (43) du corps (2).

## Patentansprüche

1. Elektromechanischer Drehmomentschlüssel mit einem rohrförmigen Körper (2), mit einem Antriebskopf (4), mit einem Biegestab (3), der mit dem Antriebskopf (4) fest verbunden ist und an dem vorderen Ende des Körpers (2) angelenkt ist und sich an dem hinteren Ende des Körpers (2) abstützt, sowie mit Mitteln zum Erfassen des gemessenen Drehmoments aus dem Unterschied der Durchbiegungen des Biegestabs (3) und des Körpers (2), wobei diese Mittel einerseits zwei elektrische Kontakte, von denen der eine mit einer Voralarm-Einrichtung verbunden ist, die das Erreichen des angezeigten Drehmoments vorankündigt, und der andere mit einer Alarm-Einrichtung verbunden ist, die das Erreichen des angezeigten Drehmoments anzeigt, und andererseits eine geneigte Kontaktfläche umfassen, die mit einem an dem rohrförmigen Körper beweglich angeordneten Schieber zur Tarierung des Drehmoments verbunden ist, dadurch gekennzeichnet, daß dasjenige Ende des Biegestabs, das dem mit dem Antriebskopf fest verbundenen Ende entgegengesetzt ist, mit dem Körper (2) durch eine transversale Achse (12) verbunden ist, wobei jedoch die Möglichkeit einer Translationsbewegung in Längsrichtung besteht, daß weiterhin einerseits die Kontaktfläche (15a) durch entsprechende Bearbeitung an einer geneigten Leiste (15) ausgebildet ist, die im Abstand von dem Schieber angeordnet ist, mit dem sie durch zwei Stiftschrauben (16) verbunden ist, die durch einen Längsschlitz (9) des Körpers (2) dringen und sich an diesem über Muttern (17) abstützen und die Einstellorgane bilden, von denen das eine bzw. das andere zum Justieren des unteren Punkts bzw. des oberen Punkts der Meßskala des Drehmomentschlüssels dient, und daß andererseits die elektrischen Kontakte (24-24a, 25-25a) auf dem Biegestab (3) und in demjenigen Bereich desselben angeordnet sind, der beim Biegen die größte Durchbiegung erfährt.

2. Drehmomentschlüssel nach Anspruch 1, dadurch gekennzeichnet, daß der Schieber (5) fest mit einem Teil (20) verbunden ist, das eine Maßeinteilung der Anzugsmomente trägt und mit einem festen Zeiger zusammenarbeitet, der in einem Fenster (7) des Körpers (2) angebracht ist.

3. Drehmomentschlüssel nach Anspruch 1 und 2, dadurch gekennzeichnet, daß der Kopf jeder der Einstellschrauben (16) fest mit der Leiste (16) verbunden ist, während die auf jeder dieser Schrauben aufgeschraubte Mutter (17) von einer zwischen der Leiste (15) und dem Körper (2) angeordneten Feder (8) zur Beseitigung des Spiels gegen eine Reibungsplatte (14), die sich ihrerseits gegen die bearbeitete Außenseite des Körpers abstützt.

4. Drehmomentschlüssel nach Anspruch und einem der Ansprüche 2 bis 3, dadurch gekennzeichnet, daß wenigstens eine der Einstellschrauben zur Verbindung der Leiste (5) mit dem Schieber (5) in Längsrichtung so ange- ordnet ist, daß sie sich über dem Alarmkontakt (24-24a) befindet, wenn der Schieber sich in einer Position befindet, die dem Messen eines Extremwertes der Maßskala entspricht.

5. Drehmomentschlüssel nach Anspruch 1 und einem der Ansprüche 2 bis 4, dadurch gekennzeichnet, daß die Kontakte (24, 25) in Bohrlöchern (29) montiert sind, die sie gegenüber dem Biegestab (3) isolieren, und elektrisch mit Leuchtdioden (26-27) verbunden sind, die mit einem der Anschlüsse einer Batterie (23) verbunden sind, deren anderer Anschluß mit dem Körper (2) und über die Muttern (17) und die Einstellschrauben (6) mit der Leiste (15) verbunden ist.

6. Drehmomentschlüssel nach Anspruch 1 und einem der Ansprüche 2 bis 4, dadurch gekennzeichnet, daß die Kontakte (24a, 25a) in elektrisch leitenden Bohrlöchern des Biegestabs montiert sind, der elektrisch mit einem der Anschlüsse einer Batterie (23) verbunden ist, während die Leuchtdioden (26a, 27a) auf dem Schieber befestigt und einerseits mit dem anderen Anschluß der Batterie (23) und andererseits mit Leiterbahnen (38a-39a) verbunden sind, die die Kontaktfläche bilden und auf einer mit der Leiste (15) fest verbundenen Isolierstoffplatte (15b) angebracht sind.

7. Drehmomentschlüssel nach Anspruch 1 und einem der Ansprüche 2 bis 6, dadurch gekennzeichnet, daß der Biegestab im Bereich seines hinteren Endes in einer wiegenförmigen Aufnahme (43) des Körpers (2) positioniert ist.

## Claims

1. An electromechanical torque wrench of the type having a tubular body (2), a flexion bar (3) rigid with a driving head (4), pivoted at the front end of the body (2) and supported on the rear end thereof, and means for detecting the couple measured from the difference in the flexions of the flexion bar (3) and of the body (2), means comprising, on the one hand, two electrical contacts, one connected to a pre-alarm and the other to an alarm for attainment of the couple displayed and, on the other hand, an inclined contact bearing surface connected to a cursor for calibrating the couple, movable on the tubular body, characterised in that the end of the flexion bar opposite to that which is rigid with the housing head is connected to the body (2) by a transverse shaft (12), but with the possibility of longitudinal translation, whilst, on the one hand, the contact bearing surface (15a) is produced by machining a sliding strip (15) which is inclined and spaced from the cursor to which it is connected by two pins (16) which, passing through a longitudinal slot (8) in the body (2) and bearing on it by nuts (17), constitute regulating members for adjusting, each of them respectively, the lower and upper points of the measurement scale of the wrench and, on the other hand, the two electrical contacts (24-24a, 25-25a) are arranged on the flexion bar (3) and in the region thereof which, when flexed, has the greatest amount of flexion.

2. A wrench according to Claim 1, characterised in that the cursor (5) is rigid with a part (20) carrying a scale of tightening couples and cooperating with a fixed index (22) formed in a window (7) of the body (2).

3. A wrench according to Claims 1 and 2 taken together, characterised in that the head of each of the regulating pins (16) is rigid with the guide strip (15), whilst the nut (17) screwed onto each of these pins, is applied by a spring (18) for taking up play, interposed between the sliding strip (15) and the body (2), onto a friction plate (14), itself engaging the external machined surface of the body.

4. A wrench according to Claim 1 and any one of Claims 2 to 3, characterised in that at least one of the pins connecting the sliding strip (15) with the cursor (5) is arranged longitudinally so as to be superposed on the alarm contact (24-24a) when the cursor is in a position corresponding to the measurement of an extreme value of the measuring scale.

5. A wrench according to Claim 1 and any one of Claims 2 to 4, characterised in that the contacts (24, 25) are mounted in hollow members (29) insulating them from the flexion bar (3), and are electrically connected to electroluminescent diodes (26, 27) connected to one of the terminals of a battery (23), of which the other terminal is connected to the body (2) and, through the nuts (17) and pins (16), to the plate (15).

6. A wrench according to Claim 1 and any one of Claims 2 to 4, characterised in that the contacts (24a, 25a) are mounted in conductive hollow members of the flexion bar electrically connected to one of the terminals of a battery (23), whilst the electroluminescent diodes (26a, 27a) are fixed to the cursor and are connected, on the one hand, to the other terminal of the battery (23) and, on the other hand, to conductive paths (38a, 39a) constituting contact bearing surfaces and formed on an insulating plate (15b) rigid with the plate (15).

7. A wrench according to Claim 1 and any one of Claims 2 to 6, characterised in that the flexion bar is positioned, in the region of its rear end, in a cradle (43) of the body (2).
